# EUROPÄISCHE PATENTSCHRIFT

(11) **EP 1 122 144 B1**
(45) Veröffentlichungstag und Bekanntmachung des Hinweises auf die Patenterteilung: **14.12.2005**
(21) Anmeldenummer: 01101703.5
(22) Anmeldetag: 25.01.2001
(51) Int. Cl.: B61K 7/04, B61K 7/08

(54) **Balkengleisbremsvorrichtung**
Beam type track brake device
Dispositif de frein de voie avec poutre de friction

(30) Priorität: 31.01.2000 DE 10004119
(43) Veröffentlichungstag der Anmeldung: 08.08.2001
(73) Patentinhaber: Deutsche Bahn AG, 10782 Berlin (DE)
(72) Erfinder: Becker, Dietmar, 38889 Blankenburg (DE); Sparfeld, Klaus-Friedrich, 06193 Gutenberg (DE)
(74) Vertreter: Zinken-Sommer, Rainer

(56) Entgegenhaltungen:
- DE-C- 290 480
- GB-A- 649 753
- US-A- 1 942 513
- US-A- 2 089 823
- US-A- 3 621 942

## Beschreibung

Die Erfindung betrifft eine Bremsvorrichtung für Eisenbahnfahrzeuge mit den im Oberbegriff des Anspruchs 1 genannten Merkmalen.

Bremsvorrichtungen der gattungsgemäßen Art sind bekannt. Diese als sogenannte Balkengleisbremsen bezeichneten Bremsvorrichtungen umfassen zwei, im Wesentlichen parallel zu einer Fahrschiene angeordnete Bremsbalken. Die Bremsbalken sind hierbei mit einem Abstand zueinander auf den gegenüber liegenden Seiten der Fahrschiene angeordnet. Mittels eines Bremsantriebes sind die Bremsbalken von einer Lösestellung in eine Bremsstellung und umgekehrt überführbar. Zum Erreichen der Bremsstellung werden die Bremsbalken aufeinander zu bewegt, so dass sich eine zwischen den Bremsbalken ausgebildete Fahrrille verringert. Eine Weite dieser Fahrrille wird soweit verringert, dass diese geringer ist als die Dicke einer Radscheibe eines abzubremsenden Eisenbahnfahrzeuges.

Derartige Balkengleisbremsen werden beispielsweise als Gefälleausgleichsbremsen in geneigt angeordneten Richtungsgleisen von Rangieranlagen eingesetzt. Mittels dieser Gefälleausgleichsbremsen erfolgt ein Abbremsen von frei ablaufenden Schienenfahrzeugen, um diese Schienenfahrzeuge derart abzubremsen, dass ein Auflaufen auf andere Schienenfahrzeuge mit einer unzulässig hohen Geschwindigkeit verhindert wird.

Es ist bekannt, eine Betätigung des Bremsantriebes pneumatisch, hydraulisch, elektromotorisch oder mechanisch durchzuführen. Hierdurch kann eine definierte Bremskraft auf ein in die Bremsvorrichtung einlaufendes Rad aufgebracht werden. Dies erfolgt dadurch, indem bei sich in Bremsstellung befindenden Bremsbalken ein in die Fahrrille einlaufendes Rad die Bremsbalken entgegen der wirkenden Anpresskraft auseinander drückt.

An den bekannten Bremsvorrichtungen ist es von besonderem Nachteil, wenn die Ausrichtung der Fahrrille nicht mit der zu erwartenden Spur der einlaufenden Räder übereinstimmt. Die Bremsvorrichtung wird dadurch einer starken mechanischen Belastung unterworfen. Die im Wesentlichen starr angeordneten Bremsbalken erzwingen entsprechend dem seitlichen Versatz des einlaufenden Rades eine Richtungsänderung des einlaufenden Schienenfahrzeuges, so dass erhebliche Stoß- und Vibrationsbelastungen an den Baugruppen der Bremsvorrichtung wie auch an den Rädern des Schienenfahrzeuges erfolgen. Gleichzeitig ist hiermit eine starke Geräuschentwicklung verbunden.

Um diesem Nachteil zu begegnen, ist mit der US 3 132 723 eine Anordnung bekannt geworden, bei der die Bremsbalken jeweils in einer zangenförmigen Anordnung abgestützt sind, wodurch eine gewisse ausgleichende Wirkung gegenüber einem seitlichen Versatz des Radlaufes erreicht wird. Es ist weiterhin eine Anordnung nach der Deutschen Patentschrift 290 480 bekannt geworden. Hier wird dem beschriebenen Problem dadurch zu begegnen versucht, indem ganze Baugruppen, die zu beiden Seiten eines Gleises die Bremsbalken jeweils paarweise tragen, gemeinsam mit ihren zugehörigen Stellstangen quer zum Gleis verschiebbar gelagert sind. Es wird hierdurch möglich, dem Radlauf durch die Bremsvorrichtung auch bei seitlichem Versatz zu folgen.

Eine wirkliche Zentrierung der Bremsbalken erfüllen die vorgeschlagenen Lösungen indessen nicht, da eine Anpassung an den Radlauf immer erst in Zusammenwirken mit dem bereits eingelaufenen und abzubremsenden Rad erfolgen kann. Die Bremsrillen verbleiben in einer unbestimmten, oftmals seitlich verschobenen Lage, sobald das Rad die Bremsvorrichtung wieder verlässt. Die Bremsrillen sind für den Einlauf eines nachfolgenden Rades daher nicht optimal ausgerichtet.

Aus US 2 089 823 ist eine Bremsvorrichtung bekannt, bei der zwei Bremsbalken gegen die Radscheibe eines einlaufenden Wagens gedrückt werden. Hierbei werden die Bremsbalken aufgrund ihrer Konstruktion zentriert zur Schiene gegen die Radscheibe gedrückt, so dass das Rad und somit der Wagen seitlich verschoben werden kann. Nachteilig ist demzufolge, dass die Bremsvorrichtungen zusätzlich zur Bremsenergie eine Energie zur seitlichen Verschiebung des Wagens aufbringen müssen. Desweiteren können durch die rutschende seitliche Verschiebung die Radlaufflächen beschädigt werden.

Der Erfindung liegt daher die Aufgabe zugrunde, eine Bremsvorrichtung der gattungsgemäßen Art zu schaffen, mittels der eine hohe Belastung an den mechanischen Baugruppen der Bremsvorrichtung sowie der Räder und Radsätze des Eisenbahnfahrzeuges insbesondere beim Einlauf desselben verringert wird, die einfach aufgebaut ist, und mit der umweltrelevante Belastungen durch Geräuschemissionen reduziert sind.

Erfindungsgemäß wird diese Aufgabe durch eine Bremsvorrichtung mit den im Anspruch 1 genannten Merkmalen gelöst. Dadurch, dass die Bremsbalken zumindest in ihrer Bremsstellung selbstzentrierend zu einem Rad eines abzubremsenden Eisenbahnfahrzeuges angeordnet sind, wird vorteilhaft erreicht, dass diese Selbstzentrierung ein gleichzeitiges, im Wesentlichen synchrones Ausweichen der Bremsbalken - quer zu einer Fahrtrichtung eines einlaufenden Schienenfahrzeuges - gestattet, ohne dass die Bremsstellung der Bremsbalken aufgehoben wird. Hierdurch kann die Bremsvorrichtung auf die tatsächliche Lage des einlaufenden Rades auf der Fahrschiene reagieren und sich auf das einlaufende Rad selbsttätig einjustieren. Dadurch, dass die Bremsstellung, das heißt die Weite zwischen den gegenüber liegend angeordneten Bremsbalken, hierdurch nicht verändert wird, ist mit dieser Selbstjustierung eine Veränderung der gewünschten Bremskraft nicht verbunden. Insgesamt wird hierdurch eine auf die Bremsvorrichtung wirkende mechanische Beanspruchung erheblich reduziert. Gleichzeitig sind hierdurch die Ausweichbewegungen des einlaufenden Schienenfahrzeuges in der Bremsvorrichtung nicht mehr erforderlich, so dass die hiermit verbundene Geräuschentwicklung entfällt.

In bevorzugter Ausgestaltung der Erfindung ist vorgesehen, dass die Bremsbalken kraftschlüssig mit einer federzentrierten Zangenanordnung verbunden sind. Hierdurch wird in besonders einfacher Weise eine selbstzentrierende Anordnung der Bremsbalken zumindest in der Bremsstellung möglich. Die federzentrierte Zangenanordnung gewährleistet in einfacher Weise ein Auslenken der Zangenhebel, ohne dass sich eine Veränderung der Zangenöffnung und somit eine Veränderung der Bremsstellung der Bremsbalken ergibt. Eine Stellung der Zangenhebel lässt sich bevorzugt durch einen Hydraulikzylinder einstellen, wobei vorzugsweise die mit dem Hydraulikzylinder betätigbaren Enden der Zangenhebel gleichzeitig mit selbsttätig eine Mittenposition einstellende elastische Elemente, insbesondere Federpakete, wirkverbunden sind. Hierdurch ergibt sich eine definierte Mittenlage der Bremsvorrichtung in der Bremsstellung der Bremsbalken. Durch die Kombination der Zangenanordnung mit den die Selbstjustierung bestimmenden Federpaketen lässt sich eine besonders einfache und robuste Bremsvorrichtung erzielen. Diese arbeitet verschleiß- und wartungsarm, so dass hohe Standzeiten der Bremsvorrichtung gegeben sind.

In weiterer bevorzugter Ausgestaltung der Erfindung ist vorgesehen, dass der die Bremsstellung bewirkende Hydraulikzylinder mit Wasser als Hydraulikflüssigkeit arbeitet. Hierdurch kann auf den Einsatz umweltrelevanter Stoffe, beispielsweise Hydrauliköl oder dergleichen, verzichtet werden. Durch Zusatz von Frostschutzmitteln lässt sich die Bremsvorrichtung auch sicher bei unter dem Gefrierpunkt von Wasser liegenden äußeren Temperaturen betreiben.

Weitere bevorzugte Ausgestaltungen der Erfindung ergeben sich aus den übrigen, in den Unteransprüchen genannten Merkmalen.

Die Erfindung wird nachfolgend in einem Ausführungsbeispiel anhand der zugehörigen Zeichnungen näher erläutert. Es zeigen:
Figur 1 eine Schnittdarstellung durch die erfindungsgemäße Bremsvorrichtung in einer Bremsstellung;
Figur 2 eine Schnittdarstellung durch die Bremsvorrichtung in einer Lösestellung;
Figur 3 eine schematische Draufsicht auf eine Bremsvorrichtung und
Figur 4 eine schematische Seitenansicht der Bremsvorrichtung.

Figur 1 zeigt eine insgesamt mit 10 bezeichnete Bremsvorrichtung für Eisenbahnfahrzeuge. Die Bremsvorrichtung 10 ist in einer schematischen Schnittdarstellung gezeigt, wobei deren Wirkungsweise anhand eines bildlich teilweise dargestellten Rades 12 des Eisenbahnfahrzeuges erfolgt. Das Rad 12 läuft auf einer Fahrschiene 14.

Die Bremsvorrichtung 10 umfasst zwei Bremsbalken 16 und 18, die im Wesentlichen parallel zur Fahrschiene 14 angeordnet sind. Die Bremsbalken 16 sind an Bremshebeln 20 angeordnet, die drehbeweglich um jeweils eine Drehachse 22 an einem Lagerbock 24 angelenkt sind. Der Lagerbock 24 ist kraftschlüssig mit der Fahrschiene 14 verbunden. Hierzu dient beispielsweise eine Schraubverbindung 26, die die Fahrschiene 14 durchgreift. Die Bremshebel 20 sind über die Drehachse 22 hinaus verlängert. Die den Bremsbalken 16 beziehungsweise 18 gegenüber liegenden Enden 28 bilden Aufnahmeösen 30 aus, an die um Drehachsen 32 drehbeweglich Elemente 34 beziehungsweise 36 eines Arbeitsmittels 38 befestigt sind. Das Element 36 ist hierbei mit einem einzelnen nicht dargestellten Kolben und das Mittel 34 mit einem Zylinder des hydraulisch wirkenden Arbeitsmittels 38 verbunden.

Ein Druckraum des Arbeitsmittels 38 ist mit einem Druckmittelspeicher 40 verbunden. Als Druckmittel wird beispielsweise mit einem Frostschutzmittel versetztes Wasser eingesetzt. Der Druckmittelspeicher 40 ist über ein Ventil 42, insbesondere ein Magnetventil, mit einem mit 41 bezeichneten Vorratsbehälter, Tank oder dergleichen für das Druckmittel verbunden. Der Vorratsbehälter 41 ist ferner mit einer elektrisch antreibbaren hydraulischen Fördereinrichtung (Hydraulikpumpe) 44 verbunden, deren Druckauslass über ein Rückschlagventil 46 mit dem Druckmittelspeicher 40 verbunden ist.

An die Aufnahmeösen 30 sind ferner Halteelemente 48 angelenkt, die ebenfalls um die Drehachsen 32 drehbeweglich sind. Die Halteelemente 48 sind mit hier insgesamt mit 50 bezeichneten Federelementen verbunden. Die Federelemente 50 umfassen eine zwischen zwei Platten 52 und 52' eingespannte Feder 54. Die Platte 52 ist kraftschlüssig mit einem Verbindungselement 56 verbunden, dass andererseits kraftschlüssig an den Halteelementen 48 befestigt ist. Die andere Platte 52' stützt sich an einem Lagerbock 58 ab, der kraftschlüssig mit einer ortsfest angeordneten Konstruktion 60 verbunden ist. Die Konstruktion 60 ist beispielsweise ein kastenförmiges Gebilde, dass in einem sogenannten Schwellenfach des die Fahrschiene 14 aufweisenden Gleises angeordnet ist.

Der Lagerbock 58 wird von einem Führungsbolzen 62 durchgriffen, der kraftschlüssig mit der Platte 52' verbunden ist. Der Führungsbolzen 62 ist hierbei lediglich in einer entsprechenden Ausnehmung des Lagerbockes 58 geführt und somit längsbeweglich gelagert. Die Enden 28 der Bremshebel 20 sind ferner über eine Zugfeder 64 miteinander verbunden. Die Zugfeder 64 ist hierbei parallel zu dem hydraulischen Arbeitsmittel 38 angeordnet. Jedes der Enden 28 besitzt ferner ein Anschlagelement 66, die im Wesentlichen fingerförmig ausgebildet sind. Die Anschlagelemente 66 bilden Anschlagflächen 68 aus, die - wie noch erläutert wird - in Anlage mit einer Anschlagplatte 70 bringbar sind. Die Anschlagplatte 70 besteht aus einem nachgiebigen Material, beispielsweise Gummi oder dergleichen.

Die Bremsvorrichtung 10 zeigt folgende Funktion:

Die Erläuterung der Funktion erfolgt hierbei anhand der Figur 1 und der Figur 2, in der gleiche Teile wie in Figur 1 mit gleichen Bezugszeichen versehen und nicht nochmals erläutert sind. Figur 1 zeigt die Bremsvorrichtung 10 in einer Bremsstellung, während Figur 2 die Bremsvorrichtung 10 in einer Lösestellung zeigt.

Zum Überführen der Bremsvorrichtung 10 in die Bremsstellung ist das Magnetventil 42 geschlossen und der Druckspeicher 40 wird durch die eingeschaltete Hydraulikpumpe 44 aufgeladen. Der sich im Druckspeicher 40 aufbauende Druck wirkt gleichzeitig auf das hydraulische Arbeitsmittel 38, so dass dessen Elemente 34 und 36 gegen die Kraft des Zugfederelementes 64 auseinander gedrängt werden. Hierdurch werden die Enden 28 der Bremshebel 20 ebenfalls auseinander gedrängt, wodurch die Bremshebel 20 um die Drehachsen 22 verschwenken und die Bremsbalken 16 hierdurch in die Bremsstellung kommen. Die Bremsbalken 16 und 18 werden somit zangenartig aufeinander zu bewegt, wobei in der Bremsstellung ein definierter Abstand zwischen den Bremsbalken 16 und 18 besteht, der eine Fahrrille für ein einlaufendes Rad 12 ausbildet.

Die Bremsbalken 16 und 18 befinden sich in einer definierten Position zueinander, wobei diese um die Drehachsen 22 drehbeweglich gelagert sind. In der Bremsstellung werden die Bremshebel 20 über die elastischen Elemente 50 an den Lagerböcken 58 abgestützt. Die Federelemente 54 der elastischen Elemente 50 sind zwischen den Platten 52 und 52' vorgespannt, wobei die Platten 52 und 52' relativ zueinander bewegbar sind, wenn eine die Kraft der Federelemente 54 übersteigende Kraft auf die Platte 52 - bei am Lagerbock 58 anliegender Platte 52' - wirkt.

Läuft nunmehr ein Rad 12 in die sich in Bremsstellung befindender Bremsvorrichtung 10 ein, kommen die Bremsbalken 16 und 18 in an sich bekannter Weise in Anlagekontakt mit dem Rad 12. Hierdurch wird eine Bremsarbeit verrichtet, die sich auf eine Verzögerung des das Rad 12 aufweisenden Schienenfahrzeuges auswirkt. Die Bremsvorrichtung 10 ist über die elastischen Elemente 50 so justiert, dass die Fahrschiene 14 sich exakt in einer vorbestimmten Lage zu den Bremsbalken 16 und 18 befindet. Läuft nunmehr ein Rad 12 nicht exakt mittig in die Bremsvorrichtung 10 ein, erfolgt eine einseitige mechanische Belastung entweder des Bremsbalken 16 oder des Bremsbalken 18. Über die Bremshebel 20 wird diese einseitige Kraft aufgenommen, wobei der betroffene Bremshebel 20 um die Drehachse 22 auslenkt. Da der Bremshebel 20 über das Arbeitsmittel 38 miteinander kraftschlüssig verbunden sind, folgt der andere Bremshebel 20 dieser Ausweichbewegung. Hierbei wird das Ende 28 des betroffenen Bremshebels 20 in Richtung des zugeordneten elastischen Elementes 50 bewegt. Dadurch, dass das elastische Element 50 am Lagerbock 58 abstützt, ist die Kraft des Federelementes 54 bei dieser "Pendelbewegung" der Bremsvorrichtung 10 zu überwinden. Das Federelement 54 führt hierbei zu einer Stabilisierung dieser Pendelbewegung. Insgesamt wird jedoch erreicht, dass bei nicht exakt mittig einlaufendem Rad 12 in die Bremsvorrichtung 10 die Bremsbalken 16 und 18 in ihrem eingestellten Abstand bleiben, so dass die Bremswirkung auf das Rad 12 hierdurch nicht beeinträchtigt ist. Ferner wohnt hierdurch der Bremsvorrichtung 10 eine Elastizität inne, die dazu führt, dass ein nicht exakt mittig einlaufendes Rad 12 nicht schlagartig in seine mittige Position verlagert wird. Die hiermit an sich verbundenen Geräuschentwicklungen sind somit vermieden.

Durch die erfindungsgemäße Ausgestaltung der Bremsvorrichtung 10 wird ferner erreicht, dass die quer zur Fahrschiene 14 gerichteten Anpresskräfte der Bremsbalken 16 und 18 an das Rad 12 und die Lagerkräfte der Bremshebel 20 sich gegenseitig aufheben. Hierdurch werden keine Querkräfte in den Oberbau des die Fahrschiene 14 aufweisenden Gleises eingeleitet. Lediglich die sich an den Lagerböcken 58 abstützenden Federelemente 54 führen zu einer geringfügigen Querkraft der Bremsvorrichtung 10, die jedoch durch die selbstzentrierende Lagerung der Bremshebel 20 vernachlässigbar ist.

Zum Erreichen der in Figur 2 gezeigten Lösestellung der Bremsvorrichtung 10 wird das Magnetventil 42 geschaltet, so dass der Druckspeicher 40 entlastet wird. Hierdurch kommt es zu einem Druckabfall auch im Arbeitsraum des Arbeitsmittels 38. Die Kraft des Zugfederelementes 64 übersteigt nunmehr die entgegen gerichtete Kraft des Arbeitsmittels 38, so dass die Enden 28 der Bremshebel 20 aufeinander zu bewegt werden. Gleichzeitig werden die Bremsbalken 16 und 18 durch den Zangenmechanismus auseinander bewegt. Die Rückstellbewegung der Bremshebel 20 wird durch die Anschlagelemente 66 begrenzt. Sobald deren Anschlagflächen 68 an der Anschlagplatte 70 anliegen, hat die Bremsvorrichtung 10 die Lösestellung erreicht. Die elastischen Elemente 50 werden gleichzeitig durch die kraftschlüssige Verbindung über die Verbindungselemente 56 von den Lagerböcken 58 weg bewegt. Die Führungsbolzen 62 übernehmen hierbei die im Wesentlichen lotrechte Positionierung der elastischen Elemente 50, so dass bei einem erneuten Überführen der Bremsvorrichtung 10 in die Bremsstellung die elastischen Elemente 50 definiert an die Lagerböcke 58 anliegen.

Dadurch, dass die Anschlagplatte 70 aus einem elastischen Material besteht, sind mit der Öffnungsbewegung der Bremsvorrichtung 10 keine großen Geräuschentwicklungen verbunden. Ferner führt die somit quasi elastische Abstützung der Bremshebel 20 dazu, dass bei sich in Lösestellung befindender Bremsvorrichtung 10 eventuell extrem einseitig laufende Räder 12 oder sehr breite Räder 12 in Berührungskontakt mit den Bremsbalken 16 beziehungsweise 18 gelangen können, ohne dass diese eine nennenswerte Bremskraft ausübt. Die Hebel 20 können somit elastisch quer zu einer Laufrichtung der Räder 12 auslenken.

Figur 3 zeigt eine schematische Draufsicht auf die Bremsvorrichtung 10. Hierbei wird deutlich, dass die Bremsvorrichtung 10 die beiden sich im Wesentlichen parallel zur Fahrschiene 14 erstreckenden Bremsbalken 16 und 18 umfasst. Hierbei sind den Bremsbalken 16 und 18 zwei Paare von Bremshebeln 20 zugeordnet, die den anhand der Figuren 1 und 2 gezeigten Aufbau besitzen. Die Bremsbalken 16 und 18 erstrecken sich hierbei in Längsrichtung der Fahrschiene 14 über mehrere Schwellen 72, wobei die Gehäuse 60 zur Aufnahme der Antriebseinrichtungen in Schwellenzwischenräume 74 angeordnet sind. So wird deutlich, dass die Bremsvorrichtung 10 sich in einfacher Weise in ein Gleisbett integrieren lässt, ohne dass ein erheblicher Umbau des Gleisoberbaues erforderlich ist.

Zwischen den beiden beabstandet zueinander angeordneten Gehäusen 60 ist ein weiteres Gehäuse 76 angeordnet, dass der Aufnahme der Hydraulikkomponenten, insbesondere der Hydraulikpumpe 44, des Druckmittelspeichers 40 und des Vorratsbehälters 41, dient. Gleichzeitig kann in dem Gehäuse 76 die Ansteuerung für die Hydraulikpumpe 44 sowie das Magnetventil 42 integriert sein.

In Figur 4 ist nochmals eine schematische Seitenansicht der Bremsvorrichtung 10 gezeigt, wobei hier - je nach Blickrichtung - entweder der Bremsbalken 16 oder Bremsbalken 18 dargestellt ist. Diese sind über die Bremshebel 20 und die Lagerböcke 24 an der Laufschiene 14, wie anhand der Figuren 1 und 2 beschrieben, angelenkt. In der Seitenansicht wird ferner deutlich, dass die Bremsbalken 16 und 18 ein Anschlagelement 78 umfassen, das in ein Lagerelement 80 eingreift. Das Lagerelement 80 ist kraftschlüssig mit der Fahrschiene 14 verbunden. Das Lagerelement 80 bildet zwei, in Längserstreckung der Fahrschiene 14 vor beziehungsweise hinter dem Anschlagelement 78 angeordnete Böcke 82 aus, die beabstandet zu dem Anschlagelement 78 angeordnet sind. Durch die Anordnung des Anschlagelementes 78 in Verbindung mit dem Lagerbock 80 wird erreicht, dass in Längserstreckung der Fahrschiene 14 auf die Bremsbalken 16 beziehungsweise 18 einwirkende Kräfte abgefangen werden können. Das Anschlagelement 78 und der Lagerbock 80 ist so robust aufgebaut, dass von den Bremshebeln 20 der Bremsvorrichtung 10 nur noch geringe, in Längsrichtung der Fahrschiene 14 wirkende Kräfte aufgenommen werden müssen. Somit können die Bremshebel 20 und deren zangenförmige Lagerung auf die Funktion, das heißt das Überführen von der Bremsstellung in die Lösestellung beziehungsweise umgekehrt, optimiert werden. Das Einleiten von in Längserstreckung der Fahrschiene 14 beziehungsweise quer zur Fahrschiene 14 wirkenden Kräften ist von den Bremshebeln 20 im Wesentlichen nicht aufzunehmen.

## Patentansprüche

1. Bremsvorrichtung (10) für Eisenbahnfahrzeuge, mit zwei ortsfest angeordneten, sich im Wesentlichen parallel zu einer Fahrschiene erstreckenden Bremsbalken (16, 18), die von einem Bremsantrieb in eine Bremsstellung und eine Lösestellung verlagerbar sind, wobei zum Erreichen der Bremsstellung die Bremsbalken (16, 18) aufeinander zu bewegbar sind, so dass ein Abstand der Bremsbalken (16, 18) kleiner ist als eine Dicke eines Rades (12) eines Eisenbahnfahrzeuges, **dadurch gekennzeichnet, dass** die Bremsbalken (16, 18) zumindest in ihrer Bremsstellung selbstzentrierend zu dem Rad (12) gelagert sind und bei nicht exakt mittig einlaufenden Rad (12) in die Bremsvorrichtung (10)
- über Bremshebel (20) eine einseitige Kraft aufnehmbar ist und sich ein einseitig ausgelenkter Bremshebel (20) um eine Drehachse (22) auslenkt,
- die Bremshebel (20) über ein Arbeitsmittel (381) miteinander kraftschlüssig verbunden sind und der nicht ausgelenkte Bremshebel (20) dieser Auslenkung folgt,
- sich ein Ende (28) des betroffenen Bremshebels (20) in Richtung eines zugeordneten elastischen Elementes (50) bewegt,
- das elastische Element (50) an einem Lagerbock (58) abgestützt ist und bei dieser Pendelbewegung der Bremsvorrichtung 10 eine Kraft eines Federelementes (54) zu überwinden ist,
- das Federelement (54) diese Pendelbewegung stabilisiert,
- die Bremsbalken (16) und (18) in ihrem einciestellten Abstand bleiben und die Bremswirkung auf das Rad (12) nicht beeinträchtigtinen.

2. Bremsvorrichtung nach Anspruch 1, **dadurch gekennzeichnet, dass** die Bremsbalken (16, 18) kraftschlüssig mit einer federzentrierten Zangenanordnung verbunden sind.

3. Bremsvorrichtung nach einem der vorhergehenden Ansprüche, **dadurch gekennzeichnet, dass** der Bremsantrieb ein hydraulisches Arbeitsmittel (38) ist.

4. Bremsvorrichtung nach Anspruch 3, **dadurch gekennzeichnet, dass** ein Arbeitsmedium des Arbeitsmittels (38) Wasser ist.

5. Bremsvorrichtung nach einem der vorhergehenden Ansprüche, **dadurch gekennzeichnet, dass** die Bremsbalken (16, 18) an Bremshebeln (20) angeordnet sind, die drehbeweglich um jeweils eine Drehachse (22) an einem Lagerbock (24) angeordnet sind.

6. Bremsvorrichtung nach Anspruch 5, **dadurch gekennzeichnet, dass** der Lagerbock (24) kraftschlüssig mit der Fahrschiene (14) verbunden ist.

7. Bremsvorrichtung nach einem der vorhergehenden Ansprüche, **dadurch gekennzeichnet, dass** die Bremshebel (20) mit vorgespannten elastischen Elementen (50) verbunden sind, die sich in Bremsstellung der Bremsvor richtung (10) an ortsfesten Lagerböcken (58) abstutzen.

8. Bremsvorrichtung nach Anspruch 7, **dadurch gekennzeichnet, dass** die Lagerböcke (58) mit einer Konstruktion (60) kraftschlüssig verbunden sind, die in einem Schwellenfach eines die Fahrschiene (14) aufweisenden Gleises angeordnet ist.

9. Bremsvorrichtung nach einem der vorhergehenden Ansprüche, **dadurch gekennzeichnet, dass** zu dem hydraulischen Arbeitsmittel (38) ein Federelement (64) parallel angeordnet ist, das in Bremsstellung der Bremsvorrichtung (10) vorgespannt ist.

10. Bremsvorrichtung nach einem der vorhergehenden Ansprüche, **dadurch gekennzeichnet, dass** die Bremshebel (20) Anschlagelemente (66) umfassen, die zum Erreichen der Lösestellung der Bremsvorrichtung (10) durch das Federelement (64) gegen einen Anschlag (70) verlagerbar sind.

11. Bremsvorrichtung nach Anspruch 10, **dadurch gekennzeichnet, dass** der Anschlag (70) aus einem nachgiebigen Material, insbesondere Gummi oder dergleichen, besteht.

## Claims

1. A braking device (10) for rail vehicles, with two stationarily arranged brake beams (16, 18) that essentially extend parallel to a running rail and can be displaced between a braking position and a release position by a brake drive, wherein the braking position is realized by moving the brake beams (16, 18) toward one another such that the distance between the brake beams (16, 18) is smaller than the thickness of a wheel (12) of a rail vehicle, **characterized in that** the brake beams (16, 18) are positioned self-centering relative to the wheel (12) at least in their braking position and, if a wheel (12) does not enter the braking device (10) in an exactly centered fashion,
- a one-sided force can be absorbed via brake levers (20) and a brake lever (20) that is deflected toward one side deflects about an axis of rotation (22),
- the brake levers (20) are non-positively connected to one another with the aid of a working means (38) and the non-deflected brake lever (20) follows this deflection,
- one end (28) of the brake lever (20) in question moves in the direction of an assigned elastic element (50),
- the elastic element (50) is supported on a bearing block (58) and the force of a spring element (54) needs to be overcome during this pendulum movement of the braking device (10),
- the spring element (54) stabilizes this pendulum movement, and
- the brake beams (16) and (18) remain at their adjusted distance from one another and do not impair the braking effect exerted upon the wheel (12).

2. The braking device according to Claim 1, **characterized in that** the brake beams (16, 18) are non-positively connected to a spring-centered double jaw arrangement.

3. The braking device according to one of the preceding claims, **characterized in that** the brake drive is realized in the form of a hydraulic working means (38).

4. The braking device according to Claim 3, **characterized in that** a working medium of the working means (38) consists of water.

5. The braking device according to one of the preceding claims, **characterized in that** the brake beams (16, 18) are arranged on brake levers (20) that are arranged on a bearing block (24) such that they can be turned about a respective axis of rotation (22).

6. The braking device according to Claim 5, **characterized in that** the bearing block (24) is non-positively connected to the running rail (14).

7. The braking device according to one of the preceding claims, **characterized in that** the brake levers (20) are connected to prestressed elastic element (50) that are supported on stationary bearing blocks (58) in the braking position of the braking device (10).

8. The braking device according to Claim 7, **characterized in that** the bearing blocks (58) are non-positively connected to a construction (60) that is arranged in a space between sleepers of a track comprising the running rail (14).

9. The braking device according to one of the preceding claims, **characterized in that** a spring element (64) is arranged parallel to the hydraulic working means (38), wherein said spring element is prestressed into the braking position of the braking device (10).

10. The braking device according to one of the preceding claims, **characterized in that** the brake levers (20) comprise stopping elements (66) that can be displaced against a limit stop (70) by the spring element (64) in order to realize the release position of the braking device (10).

11. The braking device according to Claim 10, **characterized in that** the limit stop (70) consists of an elastic material, particularly rubber or the like.

## Revendications

1. Dispositif de freinage (10) pour véhicules ferroviaires, comportant deux poutres de frein (16, 18) disposées à emplacement fixe s'étendant sensiblement parallèlement à un rail de circulation, qui peuvent être passées par une commande de freinage en position de freinage et en position de relâchement, dans lequel, pour atteindre la position de freinage, les poutres de frein (16, 18) sont mobiles l'une vers l'autre, de sorte qu'une distance entre les poutres de frein (16, 18) est inférieure à une épaisseur d'une roue (12) d'un véhicule ferroviaire, **caractérisé en ce que** les poutres de frein (16, 18) s'appuient en s'auto-centrant par rapport à la roue (12) du moins dans leur position de freinage et que, si la roue (12) ne rentre pas exactement dans le centre, dans le dispositif de freinage (10),
- une force unilatérale peut être absorbée par des leviers de frein (20) et un levier de frein (20) dévié unilatéralement est dévié autour d'un axe de rotation (22),
- les leviers de frein (20) sont reliés entre eux par un moyen opérationnel (38) et le levier de frein non dévié (20) suit cette déviation,
- une extrémité (28) du levier de frein concerné (20) se déplace en direction d'un élément élastique associé (50),
- l'élément élastique (50) s'appuie sur une chaise de palier (58) et, lors de ce mouvement pendulaire du dispositif de freinage (10), il faut surmonter une force d'un élément à ressort (54),
- l'élément à ressort (54) stabilise ce mouvement pendulaire,
- les poutres de frein (16) et (18) restent à la distance réglée et ne nuisent pas à l'effet de freinage sur la roue (12).

2. Dispositif de freinage selon la revendication 1, **caractérisé en ce que** les poutres de frein (16, 18) sont reliées par correspondance mécanique à un dispositif de pince à ressort centré.

3. Dispositif de freinage selon une des revendications précédentes, **caractérisé en ce que** la commande de freinage est un moyen opérationnel hydraulique (38).

4. Dispositif de freinage selon la revendication 3, **caractérisé en ce qu'**un fluide opérationnel du moyen opérationnel (38) est de l'eau.

5. Dispositif de freinage selon une des revendications précédentes, **caractérisé en ce que** les poutres de frein (16, 18) sont disposées sur des leviers de frein (20) qui sont disposés de manière mobile en rotation chacun autour d'un axe de rotation (22) sur une chaise de palier (24).

6. Dispositif de freinage selon la revendication 5, **caractérisé en ce que** la chaise de palier (24) est reliée par correspondance mécanique au rail de circulation (14).

7. Dispositif de freinage selon une des revendications précédentes, **caractérisé en ce que** les leviers de frein (20) sont reliés à des éléments élastiques précontraints (50) qui s'appuient, en position de freinage du dispositif de freinage (10), sur des chaises de palier fixes (58).

8. Dispositif de freinage selon la revendication 7, **caractérisé en ce que** les chaises de palier (58) sont reliées par correspondance mécanique à une construction (60) qui est disposée dans une case entre traverses d'une voie incluant le rail de circulation (14).

9. Dispositif de freinage selon une des revendications précédentes, **caractérisé en ce que**, parallèlement au moyen opérationnel hydraulique (38), est disposé un élément à ressort (64) qui est précontraint en position de freinage du dispositif de freinage (10).

10. Dispositif de freinage selon une des revendications précédentes, **caractérisé en ce que** les leviers de freinage (20) comprennent des éléments de butée (66) qui peuvent être déplacés par l'élément à ressort (64) contre une butée (70) pour atteindre la position de relâchement du dispositif de freinage (10).

11. Dispositif de freinage selon la revendication 10, **caractérisé en ce que** la butée (70) est composée d'un matériau souple, notamment du caoutchouc ou similaire.
